# FASCICULE DE BREVET EUROPEEN

(11) **EP 0 157 691 B1**
(45) Date de publication et mention de la délivrance du brevet: **24.06.1987**
(21) Numéro de dépôt: 85400529.5
(22) Date de dépôt: 20.03.1985
(51) Int. Cl.: B01F 5/04, B01F 3/04, F23D 11/34

(54) **Dispositif de pulvérisation d'un liquide dans un flux gazeux à plusieurs venturis successifs et applications de ce dispositif**
Vorrichtung zum Pulverisieren einer Flüssigkeit in einen Gasstrom, mehrere nacheinander angeordnete Venturis umfassend und Verwendung dieser Vorrichtung
Device to pulverize a liquid into a gaseous flux comprising several aligned venturis, and application of this device

(30) Priorité: 20.03.1984 FR 8404281
(43) Date de publication de la demande: 09.10.1985
(73) Titulaire: COMPAGNIE DE RAFFINAGE ET DE DISTRIBUTION TOTAL FRANCE, 92300 Levallois Perret (FR)
(72) Inventeur: Tranie, Louis Augustin, F-76600 Le Havre (FR); Toussaint, Michel Georges, F-76600 Le Havre (FR)
(74) Mandataire: Jolly, Jean-Pierre

## Description

L'invention concerne un dispositif servant à pulvériser un liquide dans un flux gazeux, ledit dispositif comprenant plusieurs venturis disposés en série, dans lesquels le flux gazeux s'écoule à écoulement sonique au droit des cols des venturis et à écoulement supersonique dans une partie des divergents qui suit chaque col.

On connaît, dans la technique, des dispositifs de pulvérisation de liquide à tuyère, du type venturi c'est-à-dire comprenant une partie convergente, un col et une partie divergente - dans lesquels le fluide gazeux de pulvérisation s'écoule à vitesse sonique au niveau du col, et à vitesse supersonique en aval de celui-ci, dans le divergent, avec un brusque passage à une vitesse subsonique un peu plus en aval, avec production d'une onde de choc. Le liquide à pulvériser est généralement injecté au niveau du col du venturi et les gouttes qui résultent d'une première dispersion, sous l'effet du gradient de vitesse de l'écoulement gazeux au niveau du col, sont fractionnées plus en aval, sous l'effet de l'onde de choc en de multiples gouttelettes.

Divers types de brûleurs à combustible liquide ou d'injecteurs de charges dans les réacteurs chimiques utilisant des systèmes de pulverisation de ce type ont été proposés, mais les tuyères ainsi réalisées ne permettent pas toujours d'obtenir un degré suffisant de finesse des gouttelettes et de dispersion de celles-ci pour obtenir un excellent rendement de réaction, notamment lorsque le combustible ou la charge est un dérivé pétrolier lourd à forte viscosité ou une suspension de particules solides dans un liquide.

D'autre part, les structures proposées sont généralement complexes, ce qui complique leur montage et démontage, notamment sur les brûleurs en vue de l'entretien.

L'invention vise à remédier à ces inconvénients en proposant un appareil de pulvérisation qui, par sa simplicité de structure et de fonctionnement, soit bien adapté à l'injection de divers combustibles et qui, par ses orifices relativement grands par rapport aux dispositifs connus de ce type, limite les bouchages par les particules solides ou pâteuses et se prête à un entretien sans démontage. Cette invention vise en outre à proposer un appareil de pulverisation utilisable pour toutes les applications dans lesquelles une charge liquide doit être finement atomisée et donc vaporisée au contact d'une masse granulaire fluidisée chaude, telle que par exemple l'application à l'injection dans les réacteurs de craquage catalytique ou d'hydrocraquage.

A cet effet, l'invention a pour objet un dispositif de pulvérisation d'un liquide dans un flux gazeux, caractérisé en ce qu'il comprend au moins deux venturis disposés coaxialement en série, dans lesquels s'écoule ledit flux gazeux, et, au col du venturi disposé le plus en amount, au moins un moyen d'injection dudit liquide dans ledit flux gazeux, les dimensions des venturis étant telles que, dans chaque venturi, la vitesse du flux gazeux soit sonique au niveau du col et supersonique en aval de celui-ci, sur une fraction du divergent qui suit ce col et que, si l'on d'ésigne par Piₙ la pression génératrice de fluide au col du venturi de rang n et par Sₙ la section dudit col, on a la relation Piₙ Sₙ = Piₙ₊ₗ Sₙ₊ₗ.

Le dispositif de pulvérisation selon l'invention permet d'obtenir des mélanges diphasiques (particules liquides-gaz) à haut degré de finesse, particulièrement adaptés à la combustion de dérivés lourdes dans les brûleurs, puisque le temps de combustion des gouttes de combustibles est en première approximation proportionnel au carré de leur diamètre.

Ce type de dispositif est également particulièrement adapté à l'injection de charges pétrolières lourdes dans les réacteurs de conversion catalytique, tels que les réacteurs de craquage ou d'hydrocraquage, puisque la qualité de l'atomisation de ces charges permet une vaporisation presque instantanée des hydrocarbures dans la zone réactionnelle et donc une amélioration considérable de la qualité des transfers thermiques lors de la mise en présence avec les grains de catalyseur. Cette vaporisation instantanée permet en outre de limiter au strict minimum le cokage du catalyseur de craquage et de préserver les sites actifs de ce dernier, d'où une meilleure activité et sélectivité.

Du fait de la finesse des particules de liquide produites, le dispositif de pulvérisation se prête également à l'injection de produits liquides dans tout autre réacteur dans lequel il faut atomiser le plus finement possible une charge telle qu'une charge lourde avec un fluide auxiliaire.

Il est également possible d'associer ce pulvérisateur à un pulvérisateur «mécanique» (c'est-à-dire fonctionnant uniquement à l'aide de la pression du combustible) et qui serait situé en amont, l'ensemble formant un système de pulvérisation dit «mécanique assisté».

Ces applications du dispositif de pulvérisation selon l'invention constituent d'autres objets de la présente invention.

Afin de stabiliser le flux gazeux entre deux venturis successifs du dispositif, une partie cylindrique ou col sera interposé entre le divergent de chaque venturi et le convergent du venturi suivant.

A l'extrémité du divergent disposé le plus en aval du dispositif de pulvérisation, on peut prévoir un diffuseur en vue de fractionner le flux gazeux en plusieurs jets, ou un corps profilé à rayon de courbure variable, destiné à épanouir le jet final obtenu selon un angle donné, le profil étant défini de manière à éviter le décollement du jet.

Selon une caractéristique préférentielle de l'invention, l'angle du convergent de chaque venturi sera compris entre 20 et 45 avec, de préférence, un profil de raccordement arrondi avec le col, et l'angle de chaque divergent sera égal au plus à 14°. Le divergent peut d'ailleurs avoir un profil curviligne au lieu de tronconique. Le col cylindrique aura une longueur variable suivant les applications, mais d'au moins 3 fois le diamètre. La Demanderesse a en effet établi que, pour ces valeurs, il est encore possible d'obtenir une vitesse proche de la vitesse sonique dans le premier col pour des pressions faibles de fluide gazeux, inférieures à 0,5 bar relatif (ou 1,5 bar absolu si la pression ambiante est de 1 bar). En effet, un angle faible du divergent inférieur ou égal à 14° - permet une recompression de l'écoulement avec le minimum de perte de charge dans le divergent.

L'injection du liquide au niveau du col du premier venturi pourra s'effectuer de toute manière connue dans la tecnique et diverses réalisations d'injecteurs seront décrites ci-après.

Diverses formes de mise en oeuvre de l'invention vont maintenant être décrites en référence aux dessins annexés, sur lesquels:
la figure 1 est une représentation schématique du corps du pulvérisateur;
les figures 2a à 2e représentent différentes formes d'injecteurs au droit du col du premier venturi;
les figures 3a et 3b représentent respectivement l'orifice de sortie à corps profilé et un diffuseur placé à la sortie du dernier divergent du pulvérisateur;
la figure 4 est une représentation graphique de l'évolution de la vitesse de l'écoulement dans les venturis successifs;
la figure 5 est une représentation graphique du diamètre moyen de Rosin-Rammler en fonction du taux de fluide pour un pulvérisateur selon l'invention [courbe (C)] et pour un pulvérisateur d'un type connu désigné sous l'appellation commerciale «Foyer-Turbine type MV» [courbe (C')]; et
la figure 6 est une représentation graphique du diamètre moyen de Rosin-Rammler en fonction du taux de fluide de pulvérisation pour des dispositifs possédant de un à quatre venturis successifs.

Le corps du dispositif de pulvérisation selon l'invention est constitué, comme représenté figure 1, d'une série de venturis, dont les convergents sont référencés respectivement 10, 11, 12, 13, dont les cols sont désignés par 1, 15, 16, 17, et dont les divergents sont désignés par 3, 4, 5, 6. L'injection de liquide se fait au col 1 du premier venturi; la sortie du mélange diphasique gaz (ou fluide de pulvérisation) et liquide s'effectue à la fin du dernier venturi. L'angle du convergent de chaque venturi est, dans le cas présent, d'environ 27° et l'angle de chaque divergent est de l'ordre de 14° (angle total au sommet). Le col de chaque venturi est cylindrique et de longueur adéquate. A la sortie de chaque divergent est disposé un corps cylindrique 7, 8, 9 respectivement, qui a pour but de stabiliser l'écoulement avant d'aborder le convergent suivant.

Le diamètre du col de chacun des venturis est défini de telle manière que, pour une première alimentation donnée du fluide de pulvérisation, l'écoulement ait une vitesse sonique au droit de chacun des cols (figure 4, respectivement en A₁, A₂ et A₃ et A₄) et une vitesse supersonique dans chaque divergent (respectivement de A₁ à B₁, A₂ à 8₂ et A₃ à B₃), la recompression s'établissant à travers une onde de choc droite (respectivement en Bᵢ, B₂ et 8₃) qui favorise la pulvérisation du liquide.

A cet effet, portant d'une pression génératrice Piᵢ donnée au premier col de section S du premier venturi, la section S du col du second venturi est définie comme paramètre géométrique satisfaisant à la relation Pi₁S₁ = Pi₂S₂ où Pi₂ est la pression génératrice au niveau du col du second venturi, les vitesses d'écoulement de fluide au niveau des cols s'élevant à Mach 1 dans les conditions habituelles de fonctionnement. De même, on étend la relation à un venturi d'ordre n à savoir Pi₁ S₁ = PiₙSₙ où Piₙ et Sₙ sont respectivement la pression génératrice de fluide et la section du col dudit venturi d'ordre n, dans le cas d'un écoulement adiabatique, c'est-à-dire sans échange de chaleur par les parois du pulvérisateur, ce qui est pratiquement le cas des pulvérisateurs de combustibles commerciaux. Les pressions génératrices au niveau des cols étant décroissantes de l'amont vers l'aval, ceci impose que les sections des cols soient croissantes de l'amont vers l'aval.

L'injection de liquide et de fluide de pulvérisation peut avantageusement être faite de manière connue en soi à l'aide d'un prémélange en amont du dispositif selon l'invention. L'injection de liquide peut en outre s'effectuer (figures 2a à 2e)au droit du col du premier venturi. Un injecteur donnant de bons résultats peut être constitué d'un tube 21 (figure 2a) coaxial au premier venturi, qui débite dans le même sens que l'écoulement du fluide de pulvérisation (azote dans le cas des essais de la Demanderesse, généralement de la vapeur dans l'industrie). Le diamètre de sortie de cet injecteur de liquide peut être variable (de 1 à 4 mm dans le cas des essais effectués par la Demanderesse), ce qui permet d'injecter une quantité de liquide donnée à des pressions différentes suivant le diamètre de l'injecteur.

L'écoulement annulaire du fluide de pulvérisation, autour de l'injecteur au droit du col, est sonique. Des variantes de ce type d'injecteur (qui donnent également de bons résultats) consistent à prolonger l'injecteur avec un corps central 22 en aval dans le divergent. L'injection de liquide se fait au travers d'orifices en forme de trous 24 (figure 2b) ou de fentes 23 (figure 2c) qui débitent transversalement à l'écoulement (sonique au col) du fluide de pulvérisation.

Une autre solution consiste à injecter le liquide au moyen d'orifices 25 (ou de fentes) perpendiculairement à l'écoulement (figures 2d et 2e), ces orifices étant situés sur la couronne extérieure au col 1 du premier divergent.

Suivant l'utilisation que l'on fait de cet injecteur (brûleur, atomisation à l'atmosphère, injection dans un réacteur chimique...), il peut être utile de répartir le mélange diphasique de différentes manières, suivant un certain angle.

Ainsi, l'orifice de sortie de l'injecteur peut être constitué par l'extrémité du divergent (figure 1), l'angle du jet diphasique étant sensiblement égal à l'angle du dernier divergent. Si l'on veut un angle de jet plus ouvert, l'extrémité 26 du divergent (figure 3a) peut être profilée de manière à ce que le fluide diphasique adhère à la paroi sur une certaine longueur. L'angle du jet a' est alors plus ouvert que l'angle a du divergent.

Si l'on veut contrôler de manière rigoureuse la dispersion du mélange dans l'espace, on peut scinder l'écoulement principal (figure 3b) en plusieurs jets (6 à 8 généralement), à travers les orifices 27 d'un diffuseur 20 disposé à l'extrémité du divergent aval de dispositif de pulvérisation, la section de passage Sₙ₊₁ de l'ensemble desdits orifices étant supérieure à la section du col du dernier venturi n et répondant à l'expression Pi₁ · Si = Piₙ · Sn = Piₙ₊₁· Sₙ₊₁· Ces orifices 27 sont orientés suivant un angle a", chaque orifice étant constitué d'un simple trou ou bien d'une forme profilée (convergent, col, divergent).

Enfin, dans le cas où la longueur du dispositif de pulvérisation devrait être minimale, on peut remplacer les divergents coniques par des divergents à profil évolutif plus courts.

La figure 5 représente, à titre de comparaison, pour ce pulvérisateur [courbe (C)] et pour un pulvérisateur de type connu, désigné par l'appellation commerciale «Foyers Turbine type MV» [courbe (C')] le diamètre moyen de Rosin-Rammler en fonction du taux d'azote de pulvérisation, dans le cas d'essais effectués sur banc de pulvérisation, avec de l'huile de viscosité 15 cSt et de l'azote comme fluide d'atomisation, dans des conditions de fonctionnement analogues.

Dans la pratique, on utilise de la vapeur d'eau comme fluide de pulvérisation et, en dessous de 5% de vapeur, les gouttes sont assez grosses. Par contre, dès que la consommation en fluide d'atomisation augmente, le pulvérisateur à cols soniques successifs selon l'invention donne des gouttes beaucoup plus fines que les pulvérisateurs de l'art antérieur (deux fois plus fines, à 50% de vapeur).

La figure 6 montre enfin graphiquement les améliorations de la qualité de l'atomisation dues à l'augmentation du nombre de venturis successifs.

La comparaison de la courbe D (un seul venturi), avec les courbes E (deux venturis successifs), F (trois venturis successifs) et G (quatre venturis successifs) montre que, avec des injections de vapeur qui sont généralement de l'ordre de 5 à 30%, la qualité de l'atomisation augmente avec le nombre de venturis successifs.

## Revendications

1. Dispositif de pulvérisation d'un liquide dans un flux gazeux, caractérisé en ce qu'il comprend au moins deux venturis disposés coaxialement en série, dans lesquels s'écoule ledit flux gazeux, et, au col (1) du venturi disposé le plus en amount, au moins un moyen d'injection (21) dudit liquide dans ledit flux gazeux, les dimensions des venturis étant telles que, dans chaque venturi, la vitesse du flux gazeux soit sonique au niveau du col et supersonique en aval de celui-ci, sur une fraction du divergent qui suit ce col, et, si l'on désigne par Piₙ la pression génératrice de fluide au col du venturi de rang n et par Sₙ la section dudit col, on a la relation Piₙ Sₙ = Piₙ+i S ₙ₊₁.

2. Dispositif de pulvérisation d'un liquide dans un flux gazeux selon la revendication 1, caractérisé en ce que le divergent (3, 4, 5) de chaque venturi et le convergent (11, 12, 13) du venturi suivant sont reliés par un corps cylindrique (7, 8, 9) destiné à stabiliser l'écoulement du flux gazeux entre les venturis.

3. Dispositif de pulvérisation d'un liquide dans un flux gazeux suivant l'une des revendications 1 et 2, caractérisé en ce qu'en vue de fractionner le flux gazeux en plusieurs jets, il comporte, à la sortie du dernier divergent, un diffuseur (20) présentant une pluralité d'orifices (27), cylindriques ou profilés, dont les axes divergent en formant entre eux un angle (a"), la section de passage de l'ensemble des orifices étant égale ou supérieure à la section du col du dernier venturi.

4. Dispositif de pulvérisation selon l'une des revendications 1 et 2, caractérisé en ce que l'orifice de sortie comprend un corps profilé (26), dont le rayon de courbure est variable, destiné à épanouir le jet final obtenu selon un angle déterminé (a'1, de manière à éviter le décollement du jet.

5. Dispositif de pulvérisation selon l'une des revendications précédentes, caractérisé en ce que l'angle du convergent de chaque venturi est compris entre 20 et 45° et l'angle de chaque divergent est au plus égal à 14°.

6. Dispositif de pulvérisation selon l'une des revendications précédentes, caractérisé en ce que le moyen d'injection (21) se prolonge en aval, dans le divergent, par un corps central (22).

7. Dispositif de pulvérisation selon la revendication 6, caractérisé en ce que le corps central (22) comprend un orifice (28) prévu pour débiter le liquide à pulvériser parallèlement et dans le sens de l'écoulement gazeux.

8. Dispositif de pulvérisation selon la revendication 6, caractérisé en ce que le corps central (22) comprend des orifices en forme de fentes (23) ou de trous cylindriques (24) prévus pour débiter le liquide à pulvériser transversalement à l'écoulement gazeux.

9. Dispositif de pulvérisation selon l'une des revendications précédentes, caractérisé en ce que l'injection du liquide à pulvériser s'effectue perpendiculairement à l'écoulement gazeux au niveau du col (1) par des orifices (25) en forme de trous ou de fentes ménagés dans le col lui-même.

10. Application du dispositif de pulvérisation selon l'une des revendications 1 à 9, à l'alimentation d'un brûleur à combustible sous forme liquide ou sous forme de suspension d'un solide dans un liquide.

11. Application du dispositif selon l'une des revendications 1 à 9, à l'alimentation d'un réacteur chimique, notamment d'un réacteur de craquage catalytique ou d'hydrocraquage.

## Patentansprüche

1. Vorrichtung zum Pulverisieren einer Flüssigkeit in einem Gasstrom, dadurch gekennzeichnet, dass sie mindestens zwei koaxial hintereinander angeordnete Venturis, in denen der Gasstrom strömt, und am Hals (1) des am weitesten stromaufwärts angeordneten Venturis mindestens ein Mittel (21) zum Einspritzen der Flüssigkeit in den Gasstrom aufweist, wobei die Abmessungen der Venturis derart sind, dass der Gasstrom in jedem Venturi im Bereich des Halses mit Schallgeschwindigkeit und stromabwärts vom Hals in einem Teil des an den Hals anschliessenden Divergierers mit Überschallgeschwindigkeit strömt und für den erzeugenden Strömungsmitteldruck Piₙ im Hals sowie den Querschnitt Sₙ des Halses des n-ten Venturis die Gleichung Piₙ - Sₙ = Piₙ+i . Sn+ gilt.

2. Vorrichtung zum Pulverisieren einer Flüssigkeit in einem Gasstrom nach Anspruch 1, dadurch gekennzeichnet, dass der Divergierer (3, 4, 5) jedes Venturis und der Konvergierer (11, 12, 13) des anschliessenden Venturis durch einen zylindrischen Körper (7, 8, 9) miteinander verbunden sind, der dazu bestimmt ist, die Strömung des Gasstroms zwischen den Venturis zu stabilisieren.

3. Vorrichtung zum Pulverisieren einer Flüssigkeit in einem Gasstrom nach Anspruch 1 oder 2, dadurch gekennzeichnet, dass sie zur Aufteilung des Gasstroms in mehrere Strahlen am Ausgang des letzten Divergierers einen Diffusor (20) mit einer Vielzahl von zylindrischen oder profilierten Öffnungen (27) aufweist, deren Achsen divergieren und einen Winkel (a") miteinander einschliessen, wobei der gesamte Durchgangsquerschnitt aller Öffnungen gleich dem oder grösser als der Querschnitt des Halses des letzten Venturis ist.

4. Vorrichtung zum Pulverisieren nach Anspruch 1 oder 2, dadurch gekennzeichnet, dass die Ausgangsöffnung einen profilierten Körper (26) aufweist, der dazu bestimmt ist, den erhaltenen endgültigen Strahl entsprechend einem vorgegebenen Winkel (a') zu spreizen, und dessen Krümmungsradius veränderlich ist, um die Ablösung des Strahls zu verhindern.

5. Vorrichtung zum Pulverisieren nach einem der vorstehenden Ansprüche, dadurch gekennzeichnet, dass der Winkel des Konvergierers jedes Venturis zwischen 20° und 45° liegt und der Winkel jedes Divergierers höchstens gleich 14° ist.

6. Vorrichtung zum Pulverisieren nach einem der vorstehenden Ansprüche, dadurch gekennzeichnet, dass das Einspritzmittel (21) durch einen mittleren Körper (22) stromabwärts in den Divergierer hinein verlängert ist.

7. Vorrichtung zum Pulverisieren nach Anspruch 6, dadurch gekennzeichnet, dass der mittlere Körper (22) eine Öffnung (28) zur Abgabe der zu pulverisierenden Flüssigkeit parallel zur Gasströmung und in deren Richtung aufweist.

8. Vorrichtung zum Pulverisieren nach Anspruch 6, dadurch gekennzeichnet, dass der mittlere Körper (22) schlitzförmige oder als zylindrische Löcher ausgebildete Öffnungen (23 bzw. 24) zur Abgabe der zu pulverisierenden Flüssigkeit quer zur Gasströmung aufweist.

9. Vorrichtung zum Pulverisieren nach einem der vorstehenden Ansprüche, dadurch gekennzeichnet, dass die zu pulverisierende Flüssigkeit senkrecht zur Gasströmung im Bereich des Halses (1) mittels loch-oder schlitzförmiger Öffnungen (25) eingespritzt wird, die im Hals selbst ausgebildet sind.

10. Verwendung der Vorrichtung zum Pulverisieren nach einem der vorstehenden Ansprüche 1 bis 9 zum Speisen eines Brenners für flüssigen oder festen, in einer Flüssigkeit suspendierenden Brennstoff.

11. Verwendung der Vorrichtung nach einem der Ansprüche 1 bis 9 zum Speisen eines chemischen Reaktors, insbesondere eines Reaktors zum katalytischen Cracken oder zum Hydrocracken.

## Claims

1. A device for atomising a liquid into a gaseous flux, characterised in that it comprises at least two venturis disposed coaxially in series, in which said gaseous flux flows, and in the neck (1) of the venturi disposed furthest upstream at least one means (21) for injecting said liquid into said gaseous flux, the dimensions of the venturis being such that in each venturi the velocity of the gaseous flux is sonic at the level of the neck and supersonic downstream thereof, over a fraction of the divergent which follows this neck, and if Pin designates the generating pressure of fluid at the neck of the venturi of row n and Sₙ designates the section of said neck, the equation Pin Sn ₌ Pin+i Sₙ+i results.

2. A device for atomising a liquid into a gaseous flux according to Claim 1, characterised in that the divergent (3, 4, 5) of each venturi and the convergent (11, 12, 13) of the following venturi are connected by a cylindrical member (7, 8, 9) intended to stabilise the flow of the gaseous flux between the venturis.

3. A device for atomising a liquid into a gaseous flux according to either of Claims 1 and 2, characterised in that with a view to dividing the gaseous flux into a plurality of jets it comprises, at the outlet of the final divergent, a diffuser (20) having a plurality of cylindrical or profiled orifices (27) whose axes diverge so as to form between them an angle (a"), the passage cross-section of all the orifices being equal to or greater than the cross-section of the neck of the final venturi.

4. An atomising device according to either of Claims 1 and 2, characterised in that the outlet orifice comprises a profiled body (26) whose radius of curvature is variable and which is intended to spread the final jet obtained in accordance with a given angle (a'), so as to avoid breakdown of the jet.

5. An atomising device according to any of the preceding claims, characterised in that the angle of the convergent of each venturi is between 20 an 45° and, moreover, the angle of each divergent is equal to 14°.

6. An atomising device according to any of the preceding claims, characterised in that the injection means (21) is extended downstream, in the divergent, by a central body (22).

7. An atomising device according to Claim 6, characterised in that central body (22) comprises an orifice (28) provided for discharging the liquid to be atomised parallel to and in the direction of the gaseous flow.

8. An atomising device according to Claim 6, characterised in thatthe central body (22) comprises orifices in the form of slots (23) or cylindrical holes (24) provided for discharging the liquid to be atomised transversely to the gaseous flow.

9. An atomising device according to any of the preceding claims, characterised in that the injection of the liquid to be atomised is effected perpendicularly to the gaseous flow at the level of the neck (1) through orifices (25) in the form of holes or slots provided in the neck itself.

10. Application of the atomising device according to any of the Claims 1 to 9, for supplying a burner with fuel in liquid form or in the form of a suspension of a solid in a liquid.

11. Application of the device according to any of the Claims 1 to 9, for supplying a chemical reactor, in particular a catalytic cracking or hydrocracking reactor.
